# EUROPÄISCHE PATENTSCHRIFT

(11) **EP 4 105 159 B1**
(45) Veröffentlichungstag und Bekanntmachung des Hinweises auf die Patenterteilung: **01.11.2023**
(21) Anmeldenummer: 22172058.4
(22) Anmeldetag: 06.05.2022
(51) Int. Cl.: B65H 51/22, D03D 47/36, D04B 15/48

(54) **FADENLIEFERGERÄT**
THREAD DELIVERY DEVICE
APPAREIL D'ALIMENTATION EN FIL

(30) Priorität: 16.06.2021 DE 102021115596
(43) Veröffentlichungstag der Anmeldung: 21.12.2022
(73) Patentinhaber: Memminger-IRO GmbH, 72280 Dornstetten (DE)
(72) Erfinder: Schultheiß, Sven, 78737 Fluorn (DE)
(74) Vertreter: Frese Patent PartGmbB

(56) Entgegenhaltungen:
- EP-B1- 3 296 242
- DE-A1- 2 932 782
- DE-A1- 10 107 688
- DE-T2- 3 876 629

## Beschreibung

Die Erfindung betrifft ein Fadenliefergerät zur Lieferung eines Fadens zu einer Textilmaschine.

Das Fadenliefergerät ist mit einem Speicherkörper versehen, von dem der Faden durch die Textilmaschine abgezogen wird. Ein derartiges Fadenliefergerät wird auch Speicher-Fadenliefergerät genannt. Das Fadenliefergerät weist eine im Fadenverlauf nach dem Speicherkörper angeordnete Bremsvorrichtung zur Einstellung einer Fadenspannung des Fadens auf. Die Bremsvorrichtung umfasst einen Bremskörper und eine Einstellvorrichtung für den Bremskörper.

Ein solches Fadenliefergerät ist zum Beispiel in der EP 3 296 242 B1 beschrieben. Der Bremskörper ist als ein nachgiebiger Bremskörperkonus in der Form eines regelmäßigen Kegelstumpfmantels ausgebildet. Nach einem Reißen des Fadens wird der Betrieb unterbrochen, um die Fadenenden wieder zu verknoten. Eines der Fadenenden wird durch die Einstellvorrichtung und den Bremskörper bis hin zum Speicherkörper oder umgekehrt vom Speicherkörper durch den Bremskörper und die Einstellvorrichtung eingefädelt. Dazu wird zum Beispiel eine flexible Einfädelnadel verwendet.

In der DE 29 32 782 C2 ist eine Führungsbahn für eine Einfädelnadel beschrieben, die durch einen Führungsblock und eine Speiche gebildet wird. Die Einfädelnadel ist von der Zufuhrseite oder von der Abzugseite durchschiebbar.

Statt der Verwendung einer Einfädelnadel wird in der EP 0 370 066 ein pneumatisches System eingesetzt.

Die DE 100 54 103 beschreibt einen Einfädelkanal, der mechanisch mit einer Einfädelnadel oder pneumatisch genutzt werden kann.

Aufgabe der Erfindung ist es, ein Fadenliefergerät so zu verbessern, dass ein einfaches Einfädeln mit einer Einfädelnadel ermöglicht wird. Die Verbesserung soll einfach und platzsparend aufgebaut sein.

Eine weitere Aufgabe ist es, eine Einfädelhilfe so auszubilden, dass die Austrittsrichtung, d. h. der radiale Austritt, der Einfädelnadel vorbestimmt werden kann.

Die Aufgabe ist durch die Merkmale der Ansprüche gelöst.

Ein erfindungsgemäßes Fadenliefergerät zur Lieferung eines Fadens zu einer Textilmaschine ist mit einem Gehäuse mit einem Halter, mit einem Speicherkörper, von dem der Faden durch die Textilmaschine abgezogen wird, und mit einer Bremsvorrichtung zur Einstellung einer Fadenspannung des Fadens versehen. Die Bremsvorrichtung ist im Fadenlauf nach dem Speicherkörper angeordnet. Die Bremsvorrichtung weist einen Bremskörper und eine Einstellvorrichtung für den Bremskörper auf. Der Bremskörper ist durch die Einstellvorrichtung gegen eine Klemmfläche am Abzugsende des Speicherkörpers anpressbar.

In einer Ausführungsform ist der Bremskörper als ein Bremsring ausgebildet. In einer Ausführungsform ist der Bremsring mit elastischen Elementen versehen, die an die Klemmfläche anpressbar sind. In einer Ausführungsform ist der Bremskörper als ein Bremskonus ausgebildet. In einer Ausführungsform ist der Bremskörper aus elastischem Material hergestellt.

In einer Ausführungsform ist der Bremskörper als ein nachgiebiger Bremskörperkonus in der Form eines regelmäßigen Kegelstumpfmantels ausgebildet, wobei der Bremskörper durch die Einstellvorrichtung im Bereich seines größeren Durchmessers gegen eine Klemmfläche am Abzugsende des Speicherkörpers angepresst ist, und im Bereich seines kleineren Durchmessers mit der Einstellvorrichtung verbunden ist.

Die Einstellvorrichtung ist an dem Halter des Gehäuses angeordnet, der sich entlang des Speicherkörpers erstreckt. Die Einstellvorrichtung umfasst mindestens ein Stellelement und mindestens ein Auslaufelement.

Das Stellelement ist zum Anpressen des Bremskörpers an die Klemmfläche bezüglich des Halters axial bewegbar ausgebildet.

Das Auslaufelement ist mit einer zum Bremskörper ausgerichteten Einlauföffnung zur Führung des von dem Bremskörper kommenden Faden in Richtung der Textilmaschine versehen.

Am Abzugsende des Speicherkörpers ist ein Abdeckelement vorgesehen. Das Abdeckelement ist mit einer Führungsfläche zum Führen einer von dem Auslaufelement kommenden Einfädelnadel ausgebildet. Die Führungsfläche weist eine Erhebung auf, deren Spitze asymmetrisch im Bereich des Randes der Projektion der Einlauföffnung auf das Abdeckelement angeordnet ist. Die Spitze der Erhebung befindet sich an einer Stelle, die einer Austrittsrichtung der Einfädelnadel entgegengesetzt ist. Die Austrittsrichtung ist vorbestimmt. Als Projektion der Einlauföffnung auf das Abdeckelement ist der kreisförmige Bereich auf dem Abdeckelement definiert, auf dem eine durch das Auslaufelement durch die Einlauföffnung geschobene Einfädelnadel trifft. Der kreisförmige Bereich ist bei gleichem Durchmesser der Einlauföffnung umso größer je weiter der Abstand der Einlauföffnung von dem Abdeckelement ist und je geringer die Höhe des, z. B. zylindrischen, Auslaufelementes ist.

Die asymmetrische Anordnung der Spitze der Erhebung der Führungsfläche bezieht sich auf die Körperachse des Speicherkörpers. Das Auslaufelement ist im Wesentlichen konzentrisch zu der Körperachse ausgerichtet.

In einer Ausführungsform ist die Austrittsrichtung auf der dem Halter des Gehäuses abgewandten Seite vorgesehen. Die Spitze der Erhebung der Führungsfläche befindet sich auf der Seite des Halters.

Zum Verbinden zweier Fadenenden eines gerissenen Fadens wird eine Einfädelnadel durch das Auslaufelement geführt. Sie tritt aus der Einlauföffnung aus und trifft auf die Führungsfläche des Abdeckelementes. Die Einfädelnadel wird an der Führungsfläche in die Austrittsrichtung umgelenkt. In Austrittsrichtung wird sie zwischen dem Abzugsende des Speicherkörpers und dem Bremskörper hindurch nach außen geführt. Dort wird in die Einfädelnadel das Fadenende der auf dem Speicherkörper abgelegten Windungen eingelegt. Die Einfädelnadel wird mit dem mitgeführten Fadenende bis durch das Auslaufelement zurückgezogen. Außerhalb der Auslaufelemente werden die Fadenende miteinander verbunden.

In einer Ausführungsform ist die Erhebung der Führungsfläche als ein Kegel ausgebildet. Der Kegel ist entgegen der Austrittsrichtung versetzt angeordnet.

In einer Ausführungsform ist die Erhebung der Führungsfläche als eine asymmetrische kegelige Fläche ausgebildet. Die Führungsfläche weist ausgehend von der Spitze an einer Seite einen steileren Abfall und an der gegenüber liegenden Seite einen flacheren Abfall auf. Ausgehend von dem steileren Abfall mit einem entsprechend kleineren Radius ändert sich der Abfall auf dem Umfang der Führungsfläche kontinuierlich zu dem flacheren Abfall mit einem größeren Radius. Die Seite mit dem flacheren Abfall ist in Austrittsrichtung ausgerichtet. Die Ausbildung der Führungsfläche als eine asymmetrische kegelige Fläche hat den Vorteil, dass eine Spitze mit einer geringeren Höhe als bei einem symmetrischen Kegel benötigt wird.

In einer Ausführungsform weist die Erhebung der Führungsfläche konkav gekrümmte Flächenabschnitte auf. Die konkave Form der Führungsfläche hat den Vorteil, dass der Abfall der Führungsfläche an ihrem Rand immer geringer und schließlich nahezu parallel zu einer Fläche in die Klemmfläche übergehenden Fläche verläuft. Die Führung der Einfädelnadel wird dadurch an dem Übergang von dem Abdeckelement zu dem Abzugsende des Speicherkörpers verbessert.

In einer Ausführungsform weist die Führungsfläche des Abdeckelementes eine abgeflachte Spitze auf. D. h. die Führungsfläche weist einen höchsten Bereich auf, der z. B. durch ein Plateau gebildet ist. Das Plateau kann kreisförmig oder oval sein.

In einer Ausführungsform kann die Spitze oder der höchste Bereich selbst asymmetrisch ausgebildet sein.

In einer Ausführungsform ist die Platte mit einer Markierung versehen.

In einer Ausführungsform ist das Abdeckelement als eine runde Platte ausgebildet, deren Durchmesser 20% bis 80% des Durchmessers des Speicherkörpers beträgt.

In einer Ausführungsform beträgt die Höhe der Erhebung der Führungsfläche 5% bis 20% des Durchmessers des Speicherkörpers.

In einer Ausführungsform weist das Abdeckelement Mittel zum Befestigen an dem Speicherkörper auf. In einer Ausführungsform weisen die Mittel zum Befestigen einen Kragen mit Rastelementen auf. In einer Ausführungsform weist der Kragen ein Passelement auf. Das Passelement legt die Einbaurichtung fest.

In einer Ausführungsform ist das Abdeckelement aus Kunststoff oder Metall hergestellt.

In einer Ausführungsform ist das Abdeckelement im Spritzgussverfahren oder im Tiefziehverfahren hergestellt.

Ein erfindungsgemäßes Fadenliefergerät ist zur Lieferung eines Fadens zu einer Strickmaschine ausgebildet. Die Strickmaschine ist eine Rundstrickmaschine oder eine Flachstrickmaschine. Ein erfindungsgemäßes Fadenliefergerät ist alternativ zur Lieferung eines Schussfadens zu einer Webmaschine ausgebildet.

Die Erfindung wird anhand von in der Zeichnung schematisch dargestellter Beispiele weiter erläutert. Es zeigen:
Fig. 1 eine schematische Darstellung anhand einer Seitenansicht eines erfindungsgemäßen Fadenliefergerätes, die im Bereich der Bremsvorrichtung als ein Schnitt parallel zur Achse des Speicherkörpers dargestellt ist und bei der der Weg der Spitze der Einfädelnadel entlang eines Abdeckelementes eines ersten Beispiels und der Verlauf des Fadens eingezeichnet sind;
Fig. 2 eine perspektivische Darstellung des Abdeckelementes des ersten Beispiels;
Fig. 3 eine Draufsicht auf das Abdeckelement des ersten Beispiels sowie einen Schnitt A-A, einen Schnitt D-D und Schnitt C-C;
Fig. 4 eine Sicht von unten auf das Abdeckelement und ein Schnitt E-E, der zu dem Schnitt A-A um ca. 45° versetzt ist;
Fig. 5 eine Draufsicht auf ein Abdeckelement eines zweiten Beispiels sowie Schnitte A-A, D-D und C-C, die denen der Figur 3 entsprechen.

Ein Fadenliefergerät 1 zur Lieferung eines Fadens 40 zu einer Textilmaschine, das in **Figur 1** dargestellt ist, ist als ein Speicher-Fadenliefergerät ausgebildet.

Das Fadenliefergerät 1 weist ein Gehäuse 2 und eine Speichervorrichtung mit einem Speicherkörper 3 auf, von dem ein Faden 40 durch die Textilmaschine abgezogen wird. Die Textilmaschine ist zum Beispiel eine Rundstrickmaschine.

Das Gehäuse 2 umfasst einen Halter 2a und ein Antriebsgehäuse 2b. Der Halter 2a ist mit einer Befestigungsvorrichtung 4 zur Befestigung des Fadenliefergerätes 1 an der Textilmaschine, zum Beispiel an einem Maschinenring der Rundstrickmaschine, versehen.

Das Fadenliefergerät 1 weist eine antreibbare Welle W auf, die in Figur 1 im Bereich der Bremsvorrichtung zu sehen ist und auf der der Speicherkörper 3 über Lager L angeordnet ist. Die Welle W ist gegenüber dem Speicherkörper 3 drehbar gelagert. Der Speicherkörper 3 ist am Gehäuse 2 festgesetzt. Eine Körperachse K des Speicherkörpers 3, die im Wesentlichen der Achse der Welle W entspricht, ist in Figur 1 durch eine gestrichelte Linie gekennzeichnet. Ein in den Figuren nicht sichtbarer Antrieb der Welle W ist in dem Antriebsgehäuse 2b angeordnet.

Der Halter 2a des Gehäuses 2 erstreckt sich parallel zur Welle W entlang des Speicherkörpers 3.

Der Speicherkörper 3 ist als eine Speichertrommel mit der Körperachse K ausgebildet, die parallel zur Achse der Welle W verläuft und, wie erwähnt, dieser im Wesentlichen entspricht. Der Speicherkörper 3 ist an seinem Abzugsende, d. h. in Figur 1 unteren Ende abgerundet, um eine Klemmfläche 3a zu bilden. Er weist am Abzugsende eine Öffnung 3b auf. Durch die Öffnung 3b ist ein auf der Welle W angeordnetes Befestigungselement S zugänglich. Die Öffnung 3b ist in diesem Beispiel mit einem erhöhten Rand versehen.

Am Aufwickelende des Speicherkörpers 3, in Figur 1 oben, ist ein Aufwickelelement 5 mit einem Fadenführungselement 5a zum Aufwickeln des Fadens 40 auf den Speicherkörper 3 der Speichervorrichtung angeordnet. Der an dieser Stelle in Figur 1 nicht eingezeichnete Faden 40 wird in Windungen, die als Faden- oder Garnwindungen bezeichnet werden, auf den Speicherkörper 3 aufgewickelt.

Die Speichervorrichtung umfasst neben dem Speicherkörper 3 einen Taumelkörper 6, der im Innern des Speicherkörpers 3 angeordnet ist.

Die Bremsvorrichtung zur Einstellung einer Fadenspannung des Fadens 40 weist einen Bremskörper 8 und eine Einstellvorrichtung für den Bremskörper 8 auf. Die Bremsvorrichtung ist im Fadenlauf nach dem Speicherkörper 3 angeordnet, wobei der Bremskörper 8 am Abzugsende des Speicherkörpers 3 angeordnet ist.

Der Bremskörper 8 ist konisch, und zwar als ein nachgiebiger Bremskörperkonus in der Form eines regelmäßigen Kegelstumpfmantels, ausgebildet. Er ist zum Beispiel aus einem Kunststoff und/oder Metall hergestellt. Entsprechende oder ähnliche Bremskörper sind zum Beispiel in der WO 2006/045410 A1 beschrieben.

Die Achse des Bremskörpers 8 stimmt im Wesentlichen, d. h. bis auf geringe Abweichungen z. B. durch Abhebung durch den Faden 40 oder bei Verformung des elastischen Bremskörpers 8, mit der Körperachse K des Speicherkörpers 3 überein. Der Bremskörper 8 ragt mit seinem größeren Durchmesser über die Klemmfläche 3a. Er ist durch die Einstellvorrichtung gegen die Klemmfläche 3a am Abzugsende des Speicherkörpers 3 anpressbar.

Beim Abzug des Fadens 40 durch die Textilmaschine läuft der Faden 40 vom Speicherkörper 3 zwischen dem Abzugsende des Speicherkörpers 3 und dem Bremskörper 8 über die Klemmfläche 3a.

Die Einstellvorrichtung umfasst eine Stelleinheit mit mindestens einem Stellelement und eine Auslaufeinheit mit mindestens einem Auslaufelement.

Die Stelleinheit weist eine Halterung des Bremskörpers 8 mit einem Innenring 10 und einem Außenring 11 auf, die an dem kleineren Durchmesser des Bremskörpers, d. h. an seinem von dem Speicherkörper 3 weg zeigenden Ende, angeordnet ist. Der Innenring 10 und der Außenring 11 sind durch Rastverbindungen miteinander verbunden.

Die Auslaufeinheit umfasst einen Abzugszylinder 12, der an seinem zum Speicherkörper 3 zeigenden Ende mit einer Einlauföse 13 und an seinem entgegengesetzten Ende mit einer Auslauföse 14 versehen ist. Die Auslaufeinheit ragt mit der Einlauföse 13 in den Innenring 10 der Halterung des Bremskörpers 8. Der Abzugszylinder 12 erstreckt sich, ggf. bis auf Einbautoleranzen, parallel zur Achse K. Der Abzugszylinder 12 führt im Betrieb den Faden 40 von seinem dem Speicherkörper 3 zugewandten Einlaufende über die Einlauföse 13 zu seinem entgegengesetzten Auslaufende über die Auslauföse 14, d. h. durch die Einstellvorrichtung. Der Abzugszylinder 12 ist an dem Halter 2a des Gehäuses 2 angeordnet.

In dem dargestellten Beispiel umfasst die Stelleinheit eine Permanentmagnetanordnung mit einem oberen Ring mit Permanentmagneten P1 und mit einem unteren Ring 15 mit Permanentmagneten P2. Der obere Ring ist als Außenring 11 der Halterung des Bremskörpers 8 ausgebildet. Der untere Ring 15 ist über eine Gewindeverbindung außen auf dem Abzugszylinder 12 angeordnet und durch manuelles Drehen axial bewegbar ausgebildet. Der Ring 15 bildet ein Stellelement, das zum Anpressen des Bremskörpers 8 an die Klemmfläche 3a bezüglich des Halters 2a axial bewegbar ausgebildet ist.

Am Abzugsende des Speicherkörpers 3 ist ein Abdeckelement des ersten Beispiels vorgesehen.

Figur 1 zeigt den Weg N der Spitze einer Einfädelnadel, die an einer Stelle gegenüber des Halters 2a austritt. Eine Austrittsrichtung R zeigt im eingebauten Zustand des Abdeckelementes in Richtung von dem Halter 2a weg. Die Austrittsrichtung R ist in der Draufsicht der Figur 3 als Pfeil dargestellt.

Das Abdeckelement ist in den **Figuren 2, 3** **und** **4** dargestellt. Fig. 2 zeigt eine perspektivische Darstellung des Abdeckelementes.

Fig. 3 zeigt eine Draufsicht auf das Abdeckelement des ersten Beispiels sowie ein unterhalb der Draufsicht angeordneten Schnitt A-A, einen links neben der Draufsicht angeordneten Schnitt D-D und einen rechts neben der Draufsicht angeordneten Schnitt C-C.

Die Verläufe der Schnitte A-A, D-D, C-C sind in der Draufsicht eingezeichnet. Der Schnitt A-A ist durch die Spitze S der Führungsfläche und einen nicht eingezeichneten Mittelpunkt, d. h. in Austrittsrichtung R, der Schnitt D-D ist durch den Mittelpunkt und senkrecht zur Austrittsrichtung R und der Schnitt C-C parallel zum Schnitt D-D zur Spitze S hin versetzt gelegt.

Fig. 4 zeigt eine Sicht von unten auf das Abdeckelement und ein Schnitt E-E, der zum Schnitt A-A um ca. 45° versetzt ist.

Das Abdeckelement weist eine runde Platte 20 und Mittel zum Befestigen auf. Die Mittel zum Befestigen weisen einen Kragen 21 mit Rastelementen 21a und Kragenelementen 21b auf. Die Rastelemente 21a wechseln sich mit Kragenelementen 21b ab. Der Durchmesser des Kragens 21 entspricht dem Durchmesser der Öffnung 3b am Abzugsende des Speicherkörpers 3. Die Rastelemente 21a halten das Abdeckelement in der Öffnung 3b.

Die Platte 20 ist in diesem Beispiel als eine Führungsfläche geformt. Die Führungsfläche ist als asymmetrische kegelige Fläche ausgebildet und weist konkav gekrümmte Flächenabschnitte auf.

Die Erhebung der Führungsfläche weist eine Spitze auf, die asymmetrisch im Bereich des Randes der Projektion der Einlauföffnung der Einlauföse 13 auf das Abdeckelement angeordnet ist. Die Spitze befindet sich auf der Seite des Halters 2a, d. h. an einer Stelle, die der Austrittsrichtung R der Einfädelnadel entgegengesetzt ist.

Die Schnitte zeigen die konkaven Flächenabschnitte. Die Flächenabschnitte, die ausgehend von der Spitze S zur Austrittsrichtung hinweisen, sind konkav ausgebildet.

Die Platte 20 ist auf der der Austrittsrichtung R entgegengesetzten Seite auf ihrer Oberseite mit einer Markierung M versehen. Die Markierung M erleichtert den Einbau.

Der Kragen 21 ist mit einem Passelement versehen. In diesem Beispiel weist das unterhalb der Markierung M angeordnete Kragenelement 2b eine nach außen ragende Nase N auf. Die Öffnung 3b weist eine der Nase N entsprechende Aussparung auf.

Die Platte 20 des Abdeckelementes hat einen Durchmesser, der 20% bis 80% des Durchmessers des Speicherkörpers 3 beträgt. In diesem Beispiel beträgt der Durchmesser der Platte 20 in etwa 60% des Durchmessers des Speicherkörpers 3. Die Höhe der Erhebung der Führungsfläche beträgt 5% bis 20% des Durchmessers des Speicherkörpers 3. In diesem Beispiel beträgt die Höhe etwa 10% des Durchmessers des Speicherkörpers 3. Das Abdeckelement ist aus Kunststoff im Spritzgussverfahren hergestellt.

Zum Verbinden von Fadenenden eines gerissenen Fadens 40 wird die Einfädelnadel durch die Auslauföse 14, den Abzugszylinder 12 und die Einlauföse 13 zu der die Führungsfläche bildende Platte 20 des Abdeckelementes geschoben und durch die Führungsfläche in Austrittsrichtung nach außen geführt. Dies ist in Figur 2 skizziert. Die gepunktete Linie markiert den Verlauf des Faden 40 nach Verbinden der Fadenenden.

In einer Alternative ist die Erhebung der Führungsfläche der Platte als ein symmetrischer Kegel ausgebildet, der entgegen der Austrittsrichtung versetzt angeordnet ist. Die Spitze des Kegels ist asymmetrisch im Bereich des Randes der Projektion der Einlauföffnung auf das Abdeckelement angeordnet.

Figur 5 zeigt eine Draufsicht auf ein Abdeckelement eines zweiten Beispiels sowie Schnitte A-A, D-D und C-C, die denen der Figur 3 entsprechen.

Ein Abdeckelement des zweiten Beispiels ist in **Figur 5** zu sehen. Es entspricht dem des ersten Beispiels bis auf die folgenden Merkmale: Das Abdeckelement des zweiten Beispiels weist ebenfalls eine runde Platte 30 und Mittel zum Befestigen auf. Die Mittel zum Befestigen weisen einen Kragen 31 mit Rastelementen 31a und Kragenelementen 31b auf. Die Rastelemente 31a wechseln sich mit den Kragenelementen 31b ab.

Die Platte 30 ist als eine Führungsfläche geformt. Die Führungsfläche ist als asymmetrisch oval kegelige Fläche mit einer abgeflachten Spitze ausgebildet und weist konkav gekrümmte Flächenabschnitte auf. Die Erhebung der Führungsfläche weist einen höchsten Bereich auf, der durch ein ovales Plateau gebildet ist. Das Plateau ist symmetrisch ausgebildet und asymmetrisch im Bereich des Randes der Projektion der Einlauföffnung der Einlauföse 13 auf das Abdeckelement angeordnet. Das Plateau befindet sich auf der Seite des Halters 2a, d. h. an einer Stelle, die der Austrittsrichtung R der Einfädelnadel entgegengesetzt ist.

**Bezugszeichenliste**

| | | | |
|---|---|---|---|
| 1 | Fadenliefergerät | W | Welle |
| 2 | Gehäuse | L | Lager |
| 2a | Halter | S | Befestigungselement |
| 2b | Antriebsgehäuse | K | Körperachse |
| 3 | Speicherkörper | R | Austrittsrichtung |
| 3a | Klemmfläche | N | Weg der Spitze der Einfädelnadel |
| 3b | Öffnung | P1 | Permanentmagnete |
| 4 | Befestigungsvorrichtung | P2 | Permanentmagnete |
| 5 | Aufwickelelement | S | Spitze |
| 5a | Fadenführungselement | P | Plateau |
| 6 | Taumelkörper | M | Markierung |
| 8 | Bremskörper | N | Nase |
| 10 | Innenring | | |
| 11 | Außenring | | |
| 12 | Abzugszylinder | | |
| 13 | Einlauföse | | |
| 14 | Auslauföse | | |
| 15 | Ring | | |
| 20 | Platte | | |
| 21 | Kragen | | |
| 21a | Rastelement | | |
| 21b | Kragenelement | | |
| 30 | Platte | | |
| 31 | Kragen | | |
| 31a | Rastelement | | |
| 31b | Kragenelement | | |
| 40 | Faden | | |

## Patentansprüche

1. Fadenliefergerät (1) zur Lieferung eines Fadens (40) zu einer Textilmaschine, mit einem Gehäuse (2) mit einem Halter (2a),
mit einem Speicherkörper (3), von dem der Faden (40) durch die Textilmaschine abgezogen wird, mit einer Bremsvorrichtung zur Einstellung einer Fadenspannung des Fadens (40), die im Fadenlauf nach dem Speicherkörper (3) angeordnet ist, wobei die Bremsvorrichtung einen Bremskörper (8) und eine Einstellvorrichtung für den Bremskörper aufweist, wobei der Bremskörper (8) durch die Einstellvorrichtung gegen eine Klemmfläche (3a) am Abzugsende des Speicherkörpers (3) anpressbar ist, wobei die Einstellvorrichtung an dem Halter (2a) angeordnet ist, der sich entlang des Speicherkörpers (3) erstreckt, wobei die Einstellvorrichtung mindestens ein Stellelement und mindestens ein Auslaufelement umfasst, wobei das Stellelement zum Anpressen des Bremskörpers (8) an die Klemmfläche (3a) bezüglich des Halters (2a) axial bewegbar ausgebildet, und wobei das Auslaufelement mit einer zum Bremskörper ausgerichteten Einlauföffnung zur Führung des von dem Bremskörper (8) kommenden Faden (40) in Richtung der Textilmaschine versehen ist,
**dadurch gekennzeichnet, dass**
am Abzugsende des Speicherkörpers (3) ein Abdeckelement vorgesehen ist, wobei das Abdeckelement mit einer Führungsfläche zum Führen einer von dem Auslaufelement kommenden Einfädelnadel zum Bremskörper (8) versehen ist, wobei die Führungsfläche eine Erhebung aufweist, deren Spitze oder deren höchster Bereich asymmetrisch im Bereich des Randes der Projektion der Einlauföffnung auf das Abdeckelement angeordnet ist und sich an einer Stelle befindet, die einer Austrittsrichtung (R) der Einfädelnadel entgegengesetzt ist.

2. Fadenliefergerät nach Anspruch 1, **dadurch gekennzeichnet, dass** die Erhebung der Führungsfläche als ein symmetrischer Kegel ausgebildet ist.

3. Fadenliefergerät nach Anspruch 1, **dadurch gekennzeichnet, dass** die Erhebung der Führungsfläche als eine asymmetrische kegelige Fläche ausgebildet ist.

4. Fadenliefergerät nach Anspruch 1, **dadurch gekennzeichnet, dass** die Erhebung der Führungsfläche konkav gekrümmte Flächenabschnitte aufweist.

5. Fadenliefergerät nach einem der Ansprüche 1 bis 4, **dadurch gekennzeichnet, dass** das Abdeckelement als eine runde Platte (20, 30) ausgebildet ist, deren Durchmesser 20% bis 80% des Durchmessers des Speicherkörpers (3) beträgt.

6. Fadenliefergerät nach einem der Ansprüche 1 bis 5, **dadurch gekennzeichnet, dass** die Höhe der Erhebung der Führungsfläche 5% bis 20% des Durchmessers des Speicherkörpers (3) beträgt.

7. Fadenliefergerät nach einem der Ansprüche 1 bis 6, **dadurch gekennzeichnet, dass** das Abdeckelement Mittel zum Befestigen an dem Speicherkörper (3) aufweist.

8. Fadenliefergerät nach Anspruch 7, **dadurch gekennzeichnet, dass** die Mittel zum Befestigen einen Kragen (21, 31) mit Rastelementen (21a, 31a) aufweisen.

9. Fadenliefergerät nach einem der Ansprüche 1 bis 8, **dadurch gekennzeichnet, dass** das Abdeckelement aus Kunststoff oder aus Metall hergestellt ist.

10. Fadenliefergerät nach Anspruch 9, **dadurch gekennzeichnet, dass** das Abdeckelement im Spritzgussverfahren oder im Tiefziehverfahren hergestellt ist.

## Claims

1. Yarn feeder (1) for feeding a yarn (40) to a textile machine, with a housing (2) having a holder (2a),
with a storage body (3) from which the yarn (40) is drawn off by the textile machine, with a braking device for adjusting a yarn tension of the yarn (40), which braking device is arranged downstream of the storage body (3) in the yarn path, wherein the braking device has a brake body (8) and an adjusting device for the brake body, wherein the brake body (8) can be pressed by the adjusting device against a clamping surface (3a) at the take-off end of the storage body (3), wherein the adjusting device is arranged on the holder (2a) which extends along the storage body (3), wherein the adjusting device comprises at least one adjustment element and at least one outlet element, wherein the adjustment element is designed to be axially movable relative to the holder (2a) to press the brake body (8) against the clamping surface (3a), and wherein the outlet element is provided with an inlet opening aligned with the brake body for guiding the yarn (40) coming from the brake body (8) in the direction of the textile machine,
**characterised in that**
a cover element is provided at the take-off end of the storage body (3), wherein the cover element is provided with a guide surface for guiding a threading needle coming from the outlet element to the brake body (8), wherein the guide surface has an elevation, the tip of which or the highest region of which is arranged asymmetrically in the region of the edge of the projection of the inlet opening onto the cover element and is located at a position opposite an exit direction (R) of the threading needle.

2. Yarn feeder according to claim 1, **characterised in that** the elevation of the guide surface is formed as a symmetrical cone.

3. Yarn feeder according to claim 1, **characterised in that** the elevation of the guide surface is designed as an asymmetrical conical surface.

4. Yarn feeder according to claim 1, **characterised in that** the elevation of the guide surface has concavely curved surface portions.

5. Yarn feeder according to one of claims 1 to 4, **characterised in that** the cover element is formed as a round plate (20, 30), the diameter of which is 20% to 80% of the diameter of the storage body (3).

6. Yarn feeder according to one of claims 1 to 5, **characterised in that** the height of the elevation of the guide surface is 5% to 20% of the diameter of the storage body (3).

7. Yarn feeder according to one of claims 1 to 6, **characterised in that** the cover element has means for fastening to the storage body (3).

8. Yarn feeder according to claim 7, **characterised in that** the means for fastening have a collar (21, 31) with detent elements (21a, 31a).

9. Yarn feeder according to one of the claims 1 to 8, **characterised in that** the cover element is produced from plastic or from metal.

10. Yarn feeder according to claim 9, **characterised in that** the cover element is produced by injection moulding or deep drawing.

## Revendications

1. Fournisseur de fil (1) pour fournir un fil (40) à une machine textile, comprenant un boîtier (2) avec un support (2a), comprenant un corps de stockage (3) à partir duquel le fil (40) est retiré par la machine textile, dotée d'un dispositif de freinage pour régler une tension de fil du fil (40), qui est disposé dans le trajet du fil après le corps de stockage (3), le dispositif de freinage comportant un corps de freinage (8) et un dispositif de réglage pour le corps de freinage, le corps de freinage (8) pouvant être pressé contre une surface de serrage (3a) par le dispositif de réglage à l'extrémité de retrait du corps de stockage (3), le dispositif de réglage étant disposé sur le support (2a) qui s'étend le long du corps de stockage (3), le dispositif de réglage comprenant au moins un élément de réglage et au moins un élément de sortie, l'élément de réglage étant conçu pour être mobile axialement par rapport au support (2a) pour presser le corps de freinage (8) contre la surface de serrage (3a), et l'élément de sortie étant pourvu d'une ouverture d'entrée alignée avec le corps de freinage pour guider le fil (40) provenant du corps de freinage (8) dans la direction de la machine textile,
**caractérisé en ce que**
un élément de couverture est disposé à l'extrémité de retrait du corps de stockage (3), l'élément de couverture étant pourvu d'une surface de guidage pour guider une aiguille à enfiler provenant de l'élément de sortie au corps de freinage (8), la surface de guidage présentant une élévation dont la pointe ou la région la plus haute est disposée asymétriquement dans la zone du bord de la projection de l'ouverture d'entrée sur l'élément de couverture et est située à un endroit qui est opposé à une direction de sortie (R) de l'aiguille à enfiler.

2. Fournisseur de fil selon la revendication 1, **caractérisé en ce que** l'élévation de la surface de guidage est réalisée sous forme de cône symétrique.

3. Fournisseur de fil selon la revendication 1, **caractérisé en ce que** l'élévation de la surface de guidage est réalisée sous forme d'une surface conique asymétrique.

4. Fournisseur de fil selon la revendication 1, **caractérisé en ce que** l'élévation de la surface de guidage présente des sections de surface courbées de manière concave.

5. Fournisseur de fil selon l'une des revendications 1 à 4, **caractérisé en ce que** l'élément de couverture est réalisée sous forme d'une plaque ronde (20, 30) dont le diamètre représente 20% à 80% du diamètre du corps de stockage (3).

6. Fournisseur de fil selon l'une des revendications 1 à 5, **caractérisé en ce que** la hauteur de l'élévation de la surface de guidage est de 5% à 20% du diamètre du corps de stockage (3).

7. Fournisseur de fil selon l'une des revendications 1 à 6, **caractérisé en ce que** l'élément de couverture présente des moyens de fixation au corps de stockage (3).

8. Fournisseur de fil selon la revendication 7, **caractérisé en ce que** les moyens de fixation comprennent une collerette (21, 31) avec des éléments de verrouillage (21a, 31a).

9. Fournisseur de fil selon l'une des revendications 1 à 8, **caractérisé en ce que** l'élément de couverture est en matière plastique ou en métal.

10. Fournisseur de fil selon la revendication 9, **caractérisé en ce que** l'élément de couverture est fabriqué par moulage par injection ou emboutissage profond.
